# EUROPÄISCHE PATENTSCHRIFT

(11) **EP 3 535 064 B1**
(45) Veröffentlichungstag und Bekanntmachung des Hinweises auf die Patenterteilung: **22.07.2020**
(21) Anmeldenummer: 17811262.9
(22) Anmeldetag: 01.12.2017
(51) Int. Cl.: B05B 1/30, B05B 12/14, B05B 15/55

(54) **DRUCKKOPF UND ZUGEHÖRIGES BETRIEBSVERFAHREN**
PRINTING HEAD AND CORRESPONDING OPERATIONAL METHOD
TÊTE D'IMPRESSION ET PROCÉDÉ OPÉRATIONEL CORRESPONDANT

(30) Priorität: 14.12.2016 DE 102016014948
(43) Veröffentlichungstag der Anmeldung: 11.09.2019
(62) Teilanmeldung aus: 20170976.3
(73) Patentinhaber: Dürr Systems AG, 74321 Bietigheim-Bissingen (DE)
(72) Erfinder: FRITZ, Hans-Georg, 73760 Ostfildern (DE); WÖHR, Benjamin, 74363 Eibensbach (DE); KLEINER, Marcus, 74354 Besigheim (DE); BUBEK, Moritz, 71640 Ludwigsburg (DE); BEYL, Timo, 74354 Besigheim (DE); HERRE, Frank, 71739 Oberriexingen (DE); SOTZNY, Steffen, 71720 Oberstenfeld (DE)
(74) Vertreter: v. Bezold & Partner Patentanwälte - PartG mbB
(86) Internationale Anmeldenummer: PCT/EP2017/081152
(87) Internationale Veröffentlichungsnummer: WO 2018/108577

(56) Entgegenhaltungen:
- EP-A1- 2 002 898
- EP-A2- 2 133 154
- WO-A1-2015/071270
- WO-A1-2015/186014
- DE-A1-102010 019 612
- US-A- 5 659 347

## Beschreibung

Die Erfindung betrifft einen Druckkopf zur Applikation eines Beschichtungsmittels auf ein Bauteil, insbesondere zur Lackierung eines Kraftfahrzeugkarosseriebauteils mit einem Lack. Weiterhin umfasst die Erfindung ein Betriebsverfahren für einen solchen Druckkopf.

Zur Serienlackierung von Kraftfahrzeugkarosseriebauteilen werden als Applikationsgerät üblicherweise Rotationszerstäuber eingesetzt, die jedoch den Nachteil eines beschränkten Auftragswirkungsgrades haben, d.h. nur ein Teil des applizierten Lacks lagert sich auf den zu beschichtenden Bauteilen ab, während der Rest des applizierten Lacks als sogenannter Overspray entsorgt werden muss.

Eine neuere Entwicklungslinie sieht dagegen als Applikationsgerät sogenannte Druckköpfe vor, wie sie beispielsweise aus DE 10 2013 002 412 A1, US 9,108,424 B2 und DE 10 2010 019 612 A1 bekannt sind. Derartige Druckköpfe geben im Gegensatz zu den bekannten Rotationszerstäubern keinen Sprühnebel des zu applizierenden Lacks ab, sondern einen räumlich eng begrenzten Lackstrahl, der sich nahezu vollständig auf dem zu lackierten Bauteil niederschlägt, so dass nahezu kein Overspray entsteht.

Derartige Druckköpfe weisen zur Steuerung der Beschichtungsmittelabgabe Steuerventile auf, wobei Figur 1 eine schematische Darstellung eines solchen Steuerventils zeigt, das in einem Druckkopf angeordnet ist.

Hierbei befindet sich in einer Düsenplatte 1 eine Düsenöffnung 2, die von dem Steuerventil entweder freigegeben oder versperrt wird. In der Düsenplatte 1 befinden sich neben der Düsenöffnung 2 weitere Düsenöffnungen, die jeweils von einem separaten Steuerventil gesteuert werden, wobei diese weiteren Düsenöffnungen zur Vereinfachung nicht dargestellt sind.

Weiterhin enthält der Druckkopf eine Basisplatte 3, die eine Beschichtungsmittelzuführung 4 begrenzt, d.h. der zu lackierende Lack wird über die Beschichtungsmittelzuführung 4 zugeführt und kann dann bei geöffnetem Steuerventil durch die Düsenöffnung 2 austreten.

An der Oberseite der Basisplatte 3 ist ein Spulenrohr 5 angeordnet, das außen mit einer Spule 6 bewickelt ist.

In dem Spulenrohr 5 befindet sich ein magnetischer Spulenkern 7, der ortsfest angeordnet und gegenüber dem Spulenrohr 5 durch eine Dichtung 8 abgedichtet ist.

Darüber hinaus befindet sich in dem Spulenrohr 5 ein magnetischer Anker 9, der auch als Ventilnadel bezeichnet werden kann und in Abhängigkeit von der Bestromung der Spule 6 in Richtung des Doppelpfeils verschiebbar ist, um die Düsenöffnung 2 entweder freizugeben oder zu verschließen.

Der Anker 9 trägt an seinem unteren Ende eine Dichtung 10, um die Düsenöffnung 2 in der dargestellten Schließstellung abzudichten, damit kein Lack aus der Düsenöffnung 2 austreten kann.

Darüber hinaus weist das Steuerventil noch eine Rückstellfeder 11 auf, welche den Anker 9 und damit auch die Dichtung 10 in der Zeichnung nach unten in die dargestellte Schließstellung drückt.

Zum Öffnen des Steuerventils wird die Spule 6 also so bestromt, dass der Anker 9 mit der Dichtung 10 in der Zeichnung aktiv nach oben gezogen wird und zwar entgegen der Federkraft der Rückstellfeder 11.

Zum Schließen des Steuerventils wird die Spule 6 dagegen stromlos geschaltet, so dass die Rückstellfeder 11 den Anker 9 und damit auch die Dichtung 10 in der Zeichnung nach unten in die dargestellte Schließstellung drücken kann.

Nachteilig an diesem bekannten Steuerventil ist die Tatsache, dass das Innere des Steuerventils und insbesondere ein Innenraum 12 des Spulenrohrs 5 dem Lack ausgesetzt ist.

Zum einen können deshalb Lackreste in dem Innenraum 12 des Spulenrohrs 5 die Funktionsfähigkeit des Steuerventils beeinträchtigen. Beispielsweise können Lackablagerungen in dem Steuerventil die Freigängigkeit des Ankers 9 beeinträchtigen.

Zum anderen verhindern die Lackreste in dem Innenraum 12 des Spulenrohrs 5 aber auch einen Farbwechsel, da das Steuerventil im Betrieb nicht gespült werden kann. Zwar besteht bei den bekannten Druckköpfen mit derartigen Steuerventilen auch die Möglichkeit, einen andersfarbigen Lack zu applizieren.

Eine Möglichkeit hierzu besteht darin, das Steuerventil auszubauen, zu zerlegen, zu reinigen und wieder zusammenzubauen, was jedoch eine Zeitdauer von 1-2 Stunden benötigt und deshalb einen Farbwechsel im laufenden Betrieb verhindert.

Eine andere Möglichkeit für einen Farbwechsel besteht darin, den Druckkopf mit einer extrem hohen Spülmittelmenge von mehreren Litern und über einen längeren Zeitraum von mehreren Minuten zu spülen, was wegen der erforderlichen Spülmittelmenge und der erforderlichen Spüldauer ebenfalls einen Farbwechsel im laufenden Betrieb verhindert.

Schließlich besteht noch die Möglichkeit, das Steuerventil bzw. den kompletten Druckkopf auszutauschen, was jedoch ebenfalls im laufenden Betrieb nicht möglich ist und deshalb einen Farbwechsel verhindert.

Die vorstehend beschriebenen bekannten Druckköpfe ermöglichen deshalb im laufenden Betrieb keinen Farbwechsel.

Zum technischen Hintergrund der Erfindung ist auch hinzuweisen auf DE 696 22 407 T2 und DE 36 34 747 A1.

Zum technischen Hintergrund der Erfindung ist auch hinzuweisen auf WO 2015/071270 A1, US 5 659 347 A, EP 2 002 898 A1 und WO 2015/186014 A1.

Schließlich offenbart EP 2 133 154 A2 einen Druckkopf gemäß dem Oberbegriff von Anspruch 1. Dieser bekannte Druckkopf ist jedoch noch nicht vollständig befriedigend.

Der Erfindung liegt deshalb die Aufgabe zugrunde, einen entsprechend verbesserten Druckkopf zu schaffen und ein entsprechendes Betriebsverfahren anzugeben.

Diese Aufgabe wird durch den erfindungsgemäßen Druckkopf bzw. das erfindungsgemäße Betriebsverfahren gemäß den unabhängigen Ansprüchen gelöst.

Die Erfindung umfasst die allgemeine technische Lehre, den Druckkopf technisch so zu gestalten, dass im Beschichtungsbetrieb ein Farbwechsel ermöglicht wird. Dies wird dadurch erreicht, dass der Druckkopf bei einem Farbwechsel mit einem Spülmittel spülbar ist, um Beschichtungsmittelreste aus dem Druckkopf herauszuspülen.

Der erfindungsgemäße Druckkopf weist in Übereinstimmung mit dem Stand der Technik eine Beschichtungsmittelzuführung auf, um das zu applizierende Beschichtungsmittel dem Druckkopf zuzuführen. Darüber hinaus weist der erfindungsgemäße Druckkopf vorzugsweise auch eine separate Spülmittelzuführung auf, um ein Spülmittel zuzuführen. Hierbei ist zu erwähnen, dass die Beschichtungsmittelzuführung vorzugsweise von der Spülmittelzuführung getrennt ist, so dass der Druckkopf für die Zuführung des Beschichtungsmittels einerseits und für die Zuführung des Spülmittels andererseits vorzugsweise getrennte Einlässe aufweist.

Bei wenigen Farben könnte ein Farbschlauch (Beschichtungsmittelzuführung) pro Farbe am Applikator (Druckkopf) angeschlossen sein (Integrated Color Changer Technik). Dann gibt es im oder am Applikator einen Spülmittelanschluss und einen Pulsluftanschluss. Diese werden dann zum Spülen benutzt. Darüber hinaus weist der erfindungsgemäße Druckkopf auch eine Rückführung auf, um Beschichtungsmittel und/oder Spülmittel zurückzuführen und zwar wahlweise in eine Ringleitung oder in eine Entsorgung. Der erfindungsgemäße Druckkopf weist also neben den getrennten Anschlüssen für die Zuführung des Beschichtungsmittels und des Spülmittels auch einen weiteren getrennten Anschluss auf, um Beschichtungsmittel bzw. Spülmittel zurückzuführen.

Der Rückführstrom in die Rückführung wird hierbei vorzugsweise durch ein steuerbares Rückführventil gesteuert, das als eigenmediumbetätigtes Rückführventil oder auch als Proportionalventil ausgeführt sein kann. Derartige Ventiltypen sind an sich aus dem Stand der Technik bekannt und müssen deshalb nicht näher beschrieben werden.

Erfindungsgemäss weist der Druckkopf mehrere Düsen auf, um das Beschichtungsmittel abzugeben. Den einzelnen Düsen ist hierbei jeweils ein Steuerventil zugeordnet, um die Beschichtungsmittelabgabe durch die jeweilige Düse zu steuern. Die vorstehend erwähnte Spülmittelzuführung weist dann vorzugsweise Zweigleitungen auf, die zu den einzelnen Steuerventilen führen, so dass alle Steuerventile des Druckkopfs gleichzeitig mit dem Spülmittel gespült werden können.

Vorzugsweise sind die einzelnen Zweigleitungen der Spülmittelzuführung so ausgelegt, dass das zugeführte Spülmittel gleichmäßig auf die Zweigleitungen zu den Steuerventilen verteilt wird, so dass die einzelnen Steuerventile im Wesentlichen mit der gleichen Spülmittelmenge gespült werden.

Erfindungsgemäss weist der Druckkopf mehrere Düsen zur Abgabe des Beschichtungsmittels und jeweils ein zugehöriges Steuerventil zur Steuerung der Beschichtungsmittelabgabe durch die Düsen auf, wie bereits vorstehend kurz erläutert wurde. Jedes Steuerventil kann hierbei wie bei der eingangs beschriebenen bekannten Konstruktion eine elektrische Spule aufweisen, die auf ein Spulenrohr aufgewickelt sein kann. Es wurde bereits eingangs zum Stand der Technik erläutert, dass sich in diesem Spulenrohr Beschichtungsmittelreste ablagern können, was zum einen die Funktionsfähigkeit des Steuerventils beeinträchtigen und zum anderen die Farbwechselfähigkeit verhindern kann. Bei dem erfindungsgemäßen Druckkopf mündet die Spülmittelzuleitung deshalb vorzugsweise in das Spulenrohr, um das Innere des Spulenrohrs zu spülen.

Hierbei ist zu erwähnen, dass das Spulenrohr - wie bei dem eingangs beschriebenen herkömmlichen Steuerventil - vorzugsweise einen kreisförmigen Innenquerschnitt aufweist und einen Spulenkern enthält. Hierbei kann es vorteilhaft sein, wenn der Spulenkern einen Profilquerschnitt aufweist, der den Innenquerschnitt des Spulenrohrs nicht vollständig ausfüllt, um zwischen dem Spulenrohr und dem Spulenkern Platz zu lassen für das Spülmittel, damit das Spülmittel in axialer Richtung durchströmen kann. Beispielsweise kann der Spulenkern hierzu einen sternförmigen Profilquerschnitt aufweisen mit radial abstehenden und in axialer Richtung verlaufenden Rippen, so dass das Spülmittel zwischen den Rippen des Spulenkerns in axialer Richtung strömen kann.

Alternativ besteht die Möglichkeit, dass der Spulenkern in seiner Mantelfläche eine Spülnut aufweist, die beispielsweise axial, in Umfangsrichtung oder spiralförmig verlaufen kann. Ferner können in dem Spulenkern aber auch axial verlaufende Spülkanäle angeordnet sein.

Ein weiteres Beispiel sieht vor, dass der Profilquerschnitt des Spulenkerns gitterförmig ist und von dem Spülmittel durchströmt werden kann.

Weiterhin ist zu erwähnen, dass der Spulenkern vorzugsweise gegenüber dem Spulenrohr mit einer Dichtung abgedichtet ist, insbesondere mit einer Druckfestigkeit von mehr als 2bar, 4bar oder 6bar.

Es wurde bereits vorstehend kurz erwähnt, dass der Druckkopf mehrere Steuerventile aufweist, die alle gespült werden können. Dabei weisen die einzelnen Steuerventile in der Regel jeweils ein Spulenrohr auf, wobei die Spülmittelzuführung dann in sämtliche Spulenrohre mündet, um alle Spulenrohre spülen zu können.

Ferner ist zu erwähnen, dass jedes Steuerventil in der Regel - wie bei dem eingangs beschriebenen bekannten Steuerventil - einen verschiebbaren Anker aufweist, der in Abhängigkeit von der Bestromung der Spule verschoben wird und in Abhängigkeit von seiner Stellung die Düse verschließt oder freigibt. Dieser Anker verläuft vorzugsweise auf einem Teil seiner Länge koaxial in dem Spulenrohr und weist vorzugsweise einen axial durchlässigen Profilquerschnitt auf, damit Spülmittel zwischen dem Anker und der Innenwand des Spulenrohrs strömen kann. Hierzu weist der Anker vorzugsweise einen nichtkreisförmigen Profilquerschnitt auf, der den kreisförmigen Innenquerschnitt des Spulenrohrs nicht vollständig ausfüllt und deshalb eine axiale Spülmittelströmung erlaubt. Beispielsweise kann der Profilquerschnitt des Ankers sternförmig oder kreuzförmig sein.

In einer Variante der Erfindung mündet die Spülmittelzuführung in axialer Richtung zwischen dem Anker und dem Spulenkern in das Spulenrohr.

In einer anderen Variante der Erfindung mündet die Spülmittelzuführung dagegen in axialer Richtung im Bereich des Spulenkerns in das Spulenrohr, insbesondere an dem dem beweglichen Anker abgewandten Ende des Düsenrohrs.

In einer anderen Variante der Erfindung ist der bewegliche Anker in einem spülmitteldurchlässigen Führungskäfig angeordnet, insbesondere in einem geschlitzten Zylinder. Dies bietet den Vorteil, dass der bewegliche Anker bei einem Spülvorgang gespült werden kann, wodurch Beschichtungsmittelablagerungen an dem Anker vermieden werden.

In einer anderen Variante der Erfindung weist der verschiebbare Anker eine mittige Führungsbohrung auf, wobei ein Führungsstift in die Führungsbohrung hineinragt. Dadurch wird eine Linearführung bewirkt, die jedoch ebenfalls gespült werden kann.

In einem anderen Ausführungsbeispiel der Erfindung ist eine flexible Membran vorgesehen, die das Steuerventil von der Beschichtungsmittelzuführung trennt, so dass das Steuerventil durch die Membran vor einem Kontakt mit einem Beschichtungsmittel geschützt wird. Hierbei muss das Steuerventil selbst also überhaupt nicht gespült werden, da das Steuerventil selbst überhaupt nicht in Kontakt mit dem jeweiligen Beschichtungsmittel kommt. Vielmehr soll nur die glatte Beschichtungsmittelseitige Oberfläche der Membran gespült werden, was jedoch sehr einfach und effizient möglich ist, da die glatte Membranoberfläche kaum Ansatzpunkte für Lackablagerungen bildet.

Der erfindungsgemäße Druckkopf ermöglicht vorzugsweise einen schnellen Farbwechsel innerhalb einer Farbwechseldauer von weniger als 1h, 20min, 10min, 30s, 10s oder sogar weniger als 5s.

Hierbei werden auch möglichst geringe Farbwechselverluste angestrebt, die bei dem erfindungsgemäßen Druckkopf vorzugsweise kleiner sind als 5l, 2l, 200ml, 20ml, 10ml, 5ml oder sogar kleiner als 2ml.

Dies führt auch vorteilhaft zu einem sehr geringeren Spülmittelverbrauch bei einem Farbwechsel, wobei der Spülmittelverbrauch vorzugsweise kleiner ist als 10l, 5l, 2l, 200ml, 100ml, 50ml, 20ml oder sogar kleiner als 10ml.

Ferner besteht im Rahmen der Erfindung auch die Möglichkeit, dass der Druckkopf mehrere getrennte Spülmittelzuführungen aufweist, um verschiedene Spülmittel zuzuführen, die beispielsweise an das jeweilige Beschichtungsmittel angepasst sein können.

Darüber hinaus ist zu erwähnen, dass der Druckkopf mit seinen medienführenden Teilen vorzugsweise so konstruiert ist, dass die medienführenden Teile totraumfrei und/oder hinterschneidungsfrei sind, um die Spülbarkeit zu verbessern.

Zur Verbesserung der Spülbarkeit besteht auch die Möglichkeit, dass der Druckkopf an seinen Oberflächen, die mit dem Beschichtungsmittel in Kontakt kommen, mit einer reinigungsfördernden Beschichtung versehen ist, wobei eine solche Beschichtung auch als "Easy-to-clean-Beschichtung" bekannt ist.

Darüber hinaus ist zu bemerken, dass die Erfindung nicht nur Schutz beansprucht für den vorstehend beschriebenen erfindungsgemäßen Druckkopf als einzelnes Bauteil bzw. als Austauschteil. Vielmehr beansprucht die Erfindung auch Schutz für eine komplette Beschichtungseinrichtung mit einem solchen Druckkopf.

Darüber hinaus umfasst die erfindungsgemäße Beschichtungseinrichtung vorzugsweise auch einen Farbwechsler, wie beispielsweise einen Linearfarbwechsler, einen Rotationsfarbwechsler, einen in den Druckkopf integrierten Farbwechsler oder einen A/B-Farbwechsler. Diese Typen von Farbwechslern sind an sich aus dem Stand der Technik bekannt und müssen deshalb nicht weiter beschrieben werden.

Schließlich umfasst die Erfindung auch ein entsprechendes Betriebsverfahren für einen solchen Druckkopf, wobei sich die einzelnen Verfahrensschritte bereits aus der vorstehenden Beschreibung ergeben und deshalb nicht näher beschrieben werden müssen.

Allerdings ist zu erwähnen, dass das Spülmittel ein Universalspülmittel sein kann, das sowohl für wasserbasierten Lack als auch für Lösemittellack geeignet ist. Darüber hinaus kann das Spülmittel ein VOC-freies (VOC: volatile organic compounds) Spülmittel sein.

Bei dem Spülvorgang kann der Druckkopf zusammen mit dem Spülmittel auch oder abwechselnd mit Pulsluft gespült werden.

Ferner besteht auch die Möglichkeit, dass dem Druckkopf zum Spülen ein Aerosol zugeführt wird.

Weiterhin besteht im Rahmen der Erfindung die Möglichkeit, dass dem Druckkopf nacheinander verschiedene Spülmittel zugeführt werden.

In einer Variante des erfindungsgemäßen Betriebsverfahrens wird zunächst ein lösemittelbasierter Lack zugeführt und appliziert. Anschließend wird der Druckkopf dann mit einem lösemittelbasierten Spülmittel gespült, um Reste des lösemittelbasierten Lacks auszuspülen. Optional kann dann noch ein Trennmittel zugeführt werden, beispielsweise Alkohol. Im nächsten Schritt wird dann ein Wasserlack zugeführt und appliziert. Schließlich wird der Druckkopf dann mit einem wasserlackbasierten Spülmittel gespült, um Reste des Wasserlacks auszuspülen.

Die vorstehende Beschreibung erläutert einen Wechsel von einem lösemittelbasierten Lack zu einem Wasserlack. Selbstverständlich ist auch umgekehrt ein Wechsel von einem Wasserlack auf einen lösemittelbasierten Lack möglich, was eine entsprechend geänderte Reihenfolge der vorstehend beschriebenen Verfahrensschritte erfordert.

Nach einem Farbwechsel wird der Druckkopf vorzugsweise mit dem neuen Beschichtungsmittel angedrückt, d.h. befüllt. Dabei wird vorzugsweise auch eine definierte Lackmenge durch die Düse des Druckkopfs ausgebracht.

Beim Betrieb des erfindungsgemäßen Druckkopfs besteht auch die Möglichkeit, dass alle bei einem Spülvorgang abgegebenen Fluide (Beschichtungsmittel und Spülmittel) für eine Entsorgung aufgefangen werden.

Ferner besteht auch die Möglichkeit, dass beim Farbwechsel auch die Außenfläche des Düsenkopfs gespült wird, um dort anhaftende Beschichtungsmittelreste zu entfernen.

Zu dem Spülvorgang ist weiterhin zu erwähnen, dass das Spülmittel nacheinander oder abwechselnd in die Rückführung oder durch die Düse abgeführt werden kann. Darüber hinaus besteht optional auch die Möglichkeit eines Spülens mit einem Gemisch aus Spülmittel und Pulsluft.

Andere vorteilhafte Weiterbildungen der Erfindung sind in den Unteransprüchen gekennzeichnet oder werden nachstehend zusammen mit der Beschreibung der bevorzugten Ausführungsbeispiele der Erfindung anhand der Figuren näher erläutert. Es zeigen:
- Figur 1: eine schematische Darstellung eines herkömmlichen Steuerventils in einem Druckkopf zur Lackapplikation,
- Figur 2: eine schematische Darstellung des Steuerventils mit einer Spülmittelzuführung,
- Figur 3: eine Abwandlung von Figur 2, bei der das Spülmittel über die Beschichtungsmittelzuführung zugeführt wird,
- Figur 4: eine weitere Abwandlung mit einem spülbaren Führungskäfig für den Anker,
- Figur 5: eine weitere Abwandlung mit einem spülbaren Führungsstößel,
- Figur 6: eine weitere Abwandlung mit einer Spülmittelzuführung am oberen Ende des Spulenrohrs,
- Figur 7: eine Abwandlung mit einer flexiblen Membran zur Trennung des Steuerventils von den medienführenden Kanälen,
- Figur 8: eine schematische Darstellung eines erfindungsgemäßen Druckkopfs mit einem vorgeschalteten Farbwechsler und einer Rückführung, sowie
- Figur 9: eine schematische Darstellung zur Versorgung von mehreren Steuerventilen mit Spülmittel und Beschichtungsmittel.

Im Folgenden wird nun die schematische Darstellung eines erfindungsgemäßen Steuerventils in Figur 2 beschrieben, wobei das Steuerventil in einem Druckkopf angeordnet ist. Dieses Ausführungsbeispiel eines erfindungsgemäßen Steuerventils stimmt teilweise mit dem eingangs beschriebenen und in Figur 1 dargestellten herkömmlichen Steuerventil überein, so dass zur Vermeidung von Wiederholungen auf die vorstehende Beschreibung verwiesen wird, wobei für entsprechende Einzelheiten dieselben Bezugszeichen verwendet werden.

Eine Besonderheit dieses Ausführungsbeispiels besteht darin, dass das Steuerventil eine Spülmittelzuführung 13 aufweist, die in den Innenraum 12 des Spulenrohrs 5 mündet. Über diese Spülmittelzuführung 13 kann also Spülmittel zugeführt werden, um das Steuerventil bei einem Farbwechsel mit einem Spülmittel zu spülen. Dadurch ist ein Farbwechsel im laufenden Betrieb innerhalb kurzer Zeit möglich.

Darüber hinaus weist das Steuerventil in diesem Ausführungsbeispiel eine besondere Bauform der Dichtung 8 zwischen dem Spulenkern 7 und dem Spulenrohr 5 auf, wobei die Dichtung 8 eine Druckfestigkeit von mehr als 2bar ermöglicht.

Figur 3 zeigt eine schematische Darstellung eines weiteren Ausführungsbeispiels eines erfindungsgemäßen Steuerventils in einem Druckkopf, wobei dieses Ausführungsbeispiel teilweise mit dem vorstehend beschriebenen Ausführungsbeispiel übereinstimmt, so dass zur Vermeidung von Wiederholungen auf die vorstehende Beschreibung verwiesen wird, wobei für entsprechende Einzelheiten dieselben Bezugszeichen verwendet werden.

Eine Besonderheit dieses Ausführungsbeispiels besteht darin, dass der verschiebbare Anker 9 frei von Spülmittel umströmt werden kann, so dass das Spülmittel auch den Innenraum 12 des Spulenrohrs 5 spülen kann. Hierzu weist der Anker 9 einen kreuzförmigen Profilquerschnitt mit axial verlaufenden Rippen auf, so dass das Spülmittel zwischen den Rippen des Ankers 9 in axialer Richtung in den Innenraum 12 des Spulenrohrs 5 strömen kann. Das Spülmittel wird hierbei also nicht - wie bei Figur 2 - über die Spülmittelzuführung 13 zugeführt, sondern über die Beschichtungsmittelzuführung 4, die also abwechselnd zur Zuführung von Beschichtungsmittel und zur Zuführung von Spülmitteln dient. Der Spulenkern 7 ist hierbei gegenüber dem Innenraum 12 durch die Dichtung 8 abgedichtet.

Figur 4 zeigt ein weiteres Ausführungsbeispiel, das ebenfalls weitgehend mit dem vorstehend beschriebenen Ausführungsbeispiel übereinstimmt, so dass zur Vermeidung von Wiederholungen auf die vorstehende Beschreibung Bezug genommen wird, wobei für entsprechende Einzelheiten dieselben Bezugszeichen verwendet werden.

Eine Besonderheit dieses Ausführungsbeispiels besteht darin, dass der verschiebbare Anker 9 in einem spülbaren Führungskäfig 14 angeordnet ist, der aus einem geschlitzten Zylinder besteht, so dass das Innere des Führungskäfigs 14 gespült werden kann. Dabei dichtet die Dichtung 8 den Innenraum des Spulenrohrs 5 gegen den medienführenden Bereich ab.

Figur 5 zeigt noch ein weiteres Ausführungsbeispiel, so dass wieder zur Vermeidung von Wiederholungen auf die vorstehende Beschreibung verwiesen wird, wobei für entsprechende Einzelheiten dieselben Bezugszeichen verwendet werden.

Hierbei weist der Anker 9 mittig eine Führungsbohrung 15 auf, in die ein Führungsstift 16 eingreift, wobei die Passung aus der Führungsbohrung 15 und dem Führungsstift 16 ebenfalls für Spülmittel zugänglich ist.

Darüber hinaus dichtet die Dichtung 8 hierbei den Ringspalt zwischen dem Spulenrohr 5 und dem Spulenkern 7 ab.

Das Ausführungsbeispiel gemäß Figur 6 stimmt wieder teilweise mit dem Ausführungsbeispiel gemäß Figur 2 überein, so dass zur Vermeidung von Wiederholungen auf die vorstehende Beschreibung verwiesen wird, wobei für entsprechende Einzelheiten dieselben Bezugszeichen verwendet werden.

Eine Besonderheit dieses Ausführungsbeispiels besteht darin, dass die Spülmittelzuführung 13 hierbei nicht zwischen dem Spulenkern 7 und dem Anker 9 in den Innenraum 12 des Spulenrohrs einmündet. Vielmehr mündet die Spülmittelzuführung 13 hierbei am oberen Ende des Spulenrohrs 5 in das Spulenrohr.

Wichtig ist hierbei, dass der Spulenkern 7 den freien Innenquerschnitt des Spulenrohrs 5 nicht vollständig ausfüllt, damit das Spülmittel von der oben gelegenen Spülmittelzuführung 13 nach unten in den Innenraum 12 strömen kann.

Figur 7 zeigt eine weitere Abwandlung eines spülbaren Steuerventils, das hierzu eine flexible Membran 17 vorsieht, die das Steuerventil von den medienführenden Teilen in der Beschichtungsmittelzuführung 4 trennt. Hierbei muss das Steuerventil selbst also nicht mit Spülmittel gespült werden, da das Steuerventil selbst überhaupt nicht in Kontakt kommt mit dem jeweiligen Lack. Vielmehr wird nur die Membran 17 auf ihrer Beschichtungsmittelseite von dem jeweiligen Lack berührt, so dass auch nur diese Seite der Membran 17 gespült werden muss, was ohne weiteres möglich ist, indem über die Beschichtungsmittelzuführung Spülmittel zugeführt wird.

Figur 8 zeigt eine stark vereinfachte schematische Darstellung einer erfindungsgemäßen Beschichtungseinrichtung mit einer Beschichtungsmittelzuführung 18, einem Farbwechsler 19, einem erfindungsgemäßen Druckkopf 20, einem Rückführventil 21 und einer Rückführung 22.

Der Farbwechsler 19 kann dem Druckkopf 20 hierbei verschiedenfarbige Beschichtungsmittel zuführen, wobei der Druckkopf 20 wahlweise über eine nicht dargestellte Spülmittelzuführung oder über die Beschichtungsmittelzuführung 18 mit Spülmittel gespült werden kann.

Bei einem Spülvorgang anfallende Reste aus Beschichtungsmittel und Spülmittel können dann in die Rückführung 22 abgeführt werden.

Schließlich zeigt Figur 9 eine schematische Darstellung eines erfindungsgemäßen Druckkopfs mit mehreren Steuerventilen 23.1, 23.4, die über eine gemeinsame Beschichtungsmittelzuführung 24 mit mehreren Zweigleitungen 25 mit Beschichtungsmittel versorgt werden.

Darüber hinaus weist die Beschichtungseinrichtung noch eine gemeinsame Spülmittelzuführung 26 auf, die über jeweils eine Zweigleitung 27 mit den einzelnen Steuerventilen 23.1-23.4 verbunden ist, so dass alle Steuerventile 23.1-23.4 des Druckkopfs mit Spülmittel gespült werden können.

### Bezugszeichenliste:

- 1: Düsenplatte
- 2: Düsenöffnung
- 3: Basisplatte
- 4: Beschichtungsmittelzuführung
- 5: Spulenrohr
- 6: Spule
- 7: Spulenkern
- 8: Dichtung zwischen Spulenkern und Spulenrohr
- 9: Anker (Ventilnadel)
- 10: Dichtung zum Abdichten der Düsenöffnung
- 11: Rückstellfeder
- 12: Innenraum des Spulenrohr
- 13: Spülmittelzuführung
- 14: Spülbarer Führungskäfig für den Anker
- 15: Führungsbohrung im Anker
- 16: Führungsstift
- 17: Membran
- 19: Farbwechsler
- 18: Beschichtungsmittelzuführung
- 20: Druckkopf
- 21: Rückführventil
- 22: Rückführung
- 23.1-23.4: Steuerventile
- 24: Beschichtungsmittelzuführung
- 25: Zweigleitungen der Beschichtungsmittezuführung
- 26: Spülmittelzuführung
- 27: Zweigleitungen der Spülmittelzuführung

## Patentansprüche

1. Druckkopf zur Applikation eines Beschichtungsmittels auf ein Bauteil, insbesondere zur Lackierung eines Kraftfahrzeugkarosseriebauteils mit einem Lack, mit:
a) mehreren Düsen (2), um das Beschichtungsmittel abzugeben,
b) mehreren Steuerventilen (23.1-23.4), die den einzelnen Düsen (2) zugeordnet sind und die Beschichtungsmittelabgabe durch die einzelnen Düsen (2) steuern,
c) einer Beschichtungsmittelzuführung (4; 24) zur Zuführung des zu applizierenden Beschichtungsmittels und/oder zur Zuführung eines Spülmittels, wobei der Druckkopf im Beschichtungsbetrieb einen Farbwechsel ermöglicht und bei einem Farbwechsel mit dem Spülmittel spülbar ist, um Beschichtungsmittelreste aus dem Druckkopf herauszuspülen,
**gekennzeichnet durch**
d) eine Rückführung (22) mit einem getrennten Rückführanschluss zur Rückführung des Beschichtungsmittels und/oder des Spülmittels.

2. Druckkopf nach Anspruch 1 **gekennzeichnet durch** eine separate Spülmittelzuführung (13; 26) zur Zuführung des Spülmittels.

3. Druckkopf nach Anspruch 1 oder 2 **gekennzeichnet durch** ein Rückführventil (21) zur Steuerung des Rückführstroms in die Rückführung, insbesondere
a) als eigenmediumbetätigtes Rückführventil oder
b) b) als Proportionalventil.

4. Druckkopf nach Anspruch 2 oder 3, wenn abhängig von Anspruch 2, **dadurch gekennzeichnet,**
a) **dass** die Spülmittelzuführung (26) Zweigleitungen (27) zu den einzelnen Steuerventilen (23.1-23.4) aufweist, so dass alle Steuerventile (23.1-23.4) mit dem Spülmittel gespült werden,
b) **dass** die Zweigleitungen der Spülmittelzuführung (13; 26) vorzugsweise so ausgelegt sind, dass das zugeführte Spülmittel gleichmäßig auf die Zweigleitungen zu den Steuerventilen verteilt wird, so dass die Steuerventile im Wesentlichen mit der gleichen Spülmittelmenge gespült werden.

5. Druckkopf nach einem der Ansprüche 2 bis 4, wenn abhängig von Anspruch 2, **dadurch gekennzeichnet,**
a) **dass** jedes Steuerventil (23.1-23.4) eine elektrische Spule (6) aufweist,
b) **dass** jedes Steuerventil (23.1-23.4) ein Spulenrohr (5) aufweist, auf das die Spule (6) außen aufgewickelt ist,
c) **dass** die Spülmittelzuführung (13; 26) in das Spulenrohr (5) mündet und das Spülmittel in das Innere des Spulenrohrs (5) leitet, und
d) **dass** das Spulenrohr (5) vorzugsweise einen kreisförmigen Innenquerschnitt aufweist in seinem Inneren vorzugsweise einen Spulenkern (7) enthält.

6. Druckkopf nach Anspruch 5, **dadurch gekennzeichnet,**
a) **dass** der Spulenkern (7) einen Profilquerschnitt aufweist, der den Innenquerschnitt des Spulenrohrs (5) nicht vollständig ausfüllt, um zwischen dem Spulenrohr (5) und dem Spulenkern (7) Platz zu lassen für das Spülmittel, und/oder
b) **dass** der Profilquerschnitt des Spulenkerns (7) sternförmig ist, und/oder
c) **dass** der Profilquerschnitt des Spulenkerns (7) in seiner Mantelfläche mindestens eine Spülnut aufweist, die vorzugsweise
c1) axial,
c2) in Umfangsrichtung oder
c3) spiralförmig verläuft, und/oder
d) **dass** der Profilquerschnitt des Spulenkerns (7) einen axial verlaufenden Spülkanal aufweist, und/oder
e) **dass** der Profilquerschnitt des Spulenkerns (7) gitterförmig ist.

7. Druckkopf nach Anspruch 5 oder 6, **dadurch gekennzeichnet, dass** der Spulenkern (7) gegenüber dem Spulenrohr (5) mittels einer Dichtung (8) abgedichtet ist, insbesondere mit einer Druckfestigkeit von mehr als 2bar, 4bar, oder 6 bar.

8. Druckkopf nach Anspruch 5, **dadurch gekennzeichnet,**
a) **dass** der Druckkopf mehrere Spulenrohre (5) aufweist, und
b) **dass** von der Spülmittelzuführung (13; 26) Zweigleitungen in alle Spulenrohre (5) abgehen, und/oder
c) **dass** die Spulenrohre (5) gemeinsam gespült werden können, und/oder
d) **dass** die Spulenrohre (5) individuell einzeln gespült werden können.

9. Druckkopf nach einem der Ansprüche 5 bis 8, **dadurch gekennzeichnet,**
a) **dass** jedes Steuerventil (23.1-23.4) einen verschiebbaren Anker (9) aufweist, der in Abhängigkeit von der Bestromung der Spule verschoben wird und in Abhängigkeit von seiner Stellung die Düse verschließt oder freigibt,
b) **dass** der Anker (9) vorzugsweise auf einem Teil seiner Länge koaxial in dem Spulenrohr (5) verläuft,
c) **dass** der Anker (9) einen axial durchlässigen Profilquerschnitt aufweist, um Spülmittel zwischen dem Anker (9) und der Innenwand des Spulenrohrs (5) durchleiten zu können,
d) **dass** der Anker (9) vorzugsweise einen nicht-kreisförmigen Profilquerschnitt aufweist, insbesondere einen sternförmigen oder kreuzförmigen Profilquerschnitt, um Platz zu lassen für das Beschichtungsmittel

10. Druckkopf nach Anspruch 8 oder 9, **dadurch gekennzeichnet,**
a) **dass** die Spülmittelzuführung (13; 26) in axialer Richtung zwischen dem Anker (9) und dem Spulenkern (7) in das Spulenrohr (5) mündet, um das Spülmittel zuzuführen, oder
b) **dass** die Spülmittelzuführung (13; 26) in axialer Richtung im Bereich des Spulenkerns (7) in das Spulenrohr (5) mündet, insbesondere an dem dem Anker (9) abgewandten Ende des Spulenrohrs (5).

11. Druckkopf nach einem der Ansprüche 5 bis 9, **dadurch gekennzeichnet,**
a) **dass** jedes Steuerventil (23.1-23.4) einen verschiebbaren Anker (9) aufweist, der in Abhängigkeit von der Bestromung der Spule (6) verschoben wird und in Abhängigkeit von seiner Stellung die Düse (2) verschließt oder freigibt, und dass der Anker (9) in einem spülmitteldurchlässigen Führungskäfig (14) angeordnet ist, insbesondere in einem geschlitzten Zylinder, oder
b) **dass** der verschiebbare Anker (9) eine mittige Führungsbohrung (15) aufweist, und dass in die Führungsbohrung (15) des beweglichen Ankers (9) ein ortsfester Führungsstift (16) hineinragt, und dass die Führungsbohrung (15) in dem verschiebbaren Anker (9) spülbar ist.

12. Beschichtungseinrichtung zur Beschichtung von Bauteilen, insbesondere zur Lackierung von Kraftfahrzeugkarosseriebauteilen mit einem Lack, **gekennzeichnet durch** einen Drucckopf nach einem der vorhergehenden Ansprüche zur Applikation des Beschichtungsmittels auf das Bauteil.

13. Beschichtungseinrichtung nach Anspruch 12, **gekennzeichnet durch** einen Farbwechsler, der stromaufwärts vor dem Druckkopf angeordnet und ausgangsseitig mit dem Druckkopf verbunden ist, um den Druckkopf wahlweise mit verschiedenfarbigen Beschichtungsmitteln zu speisen, insbesondere in einer Bauweise als
a) Linearfarbwechsler,
b) Rotationsfarbwechsler,
c) integriertem Farbwechsler innerhalb des Druckkopfs, oder
d) A/B-Farbwechsler.

14. Betriebsverfahren für einen Druckkopf nach einem der Ansprüche 1 bis 11, **gekennzeichnet durch** folgende Schritte:
a) Zuführen des zu applizierenden Beschichtungsmittels **durch** die Beschichtungsmittelzuführung (4; 24),
b) Spülen des Druckkopfs mit einem Spülmittel,
c) Rückführung des Beschichtungsmittels und/oder des Spülmittels **durch** den getrennten Rückführanschluss.

15. Betriebsverfahren nach Anspruch 14, **gekennzeichnet durch** folgende Schritte:
a) Zuführen eines lösemittelbasierten Lacks und Applikation des lösemittelbasierten Lacks,
b) Spülen des Druckkopfs mit einem lösemittelbasierten Spülmittel,
c) Optional Zuführen eines Trennmittels beim Wechsel von dem lösemittelbasierten Lack auf einen Wasserlack,
d) Zuführen eines Wasserlacks und Applikation des Wasserlacks, und
e) Spülen des Druckkopfs mit einem wasserbasierten Spülmittel.

## Claims

1. Printhead for applying a coating agent to a component, in particular for painting a motor vehicle body component with a paint, with
a) several nozzles (2) for dispensing said coating agent,
b) several control valves (23.1-23.4) which are associated with the individual nozzles (2) and control the release of coating agent through the individual nozzles (2),
c) a coating agent supply (4; 24) for supplying the coating agent to be applied and/or for supplying a rinsing agent, wherein the printhead enables a colour change during coating operation and can be rinsed with the rinsing agent during a colour change in order to rinse our coating agent residues from the printhead,
**characterized by**
d) a return system (22) with a separate return connection for recirculating the coating agent and/or the rinsing agent.

2. Printhead according to claim 1, **characterized by** a separate rinsing agent supply (13; 26) for supplying the rinsing agent.

3. Printhead according to claim 1 or 2, **characterized by** a return valve (21) for controlling the return flow into the return system, in particular
a) as a self-actuated return valve or
b) b) as proportional valve.

4. Printhead according to claim 2 or 3,
**characterized in that**
a) the rinsing agent supply (26) has branch lines (27) to the individual control valves (23.1-23.4),
b) the branch lines of the rinsing agent supply (13; 26) are designed such that the supplied rinsing agent is evenly distributed among the branch lines to the control valves so that the control valves are rinsed with substantially the same amount of rinsing agent.

5. Printhead according to one of claims 2 to 4, if dependent on claim 2, **characterized in that**
a) each control valve (23.1-23.4) has an electric coil (6),
b) each control valve (23.1-23.4) has a coil tube (5) on which the coil (6) is wound externally,
c) the rinsing agent supply (13; 26) opens into the coil tube (5) and directs the rinsing agent into the interior of the coil tube (5), and
d) the coil tube (5) preferably has a circular internal cross-section.

6. Printhead according to claim 5, **characterized in that**
a) the coil core (7) has a profile cross-section which does not completely fill the internal cross-section of the coil tube (5) in order to leave space for the rinsing agent between the coil tube (5) and the coil core (7), and/or
b) the profile cross-section of the coil core (7) is star-shaped, and/or
c) the profile cross-section of the coil core (7) has in its circumferential surface at least one rinsing groove which preferably runs
c1) axially,
c2) in circumferential direction or
c3) spirally; and/or
d) the profile cross-section of the coil core (7) has an axially extending rinsing channel, and/or
e) the profile cross-section of the coil core (7) is grid-shaped.

7. Printhead according to one of claims 5 or 6, **characterized in that** the coil core (7) is sealed with respect to the coil tube (5) by means of a seal (8), in particular with a pressure resistance of more than 2 bar, 4 bar or 6 bar.

8. Printhead according to claim 5,
**characterized in that**
a) the printhead comprises a plurality of coil tubes (5), and
b) branch lines branch off from the rinsing agent supply (13; 26) into all coil tubes (5), and/or
c) the coil tubes (5) can be rinsed together; and/or
d) the coil tubes (5) can be separately rinsed individually.

9. Printhead according to any of claims 5 to 8,
**characterized in that**
a) each one control valve (23.1-23.4) has a displaceable armature (9) which is displaced as a function of the current supplied to the coil and closes or releases the nozzle as a function of its position,
b) the armature (9) extends coaxially in the coil tube (5) over part of its length,
c) the armature (9) has an axially permeable profile cross-section in order to be able to pass rinsing agent through between the armature (9) and the inner wall of the coil tube (5),
d) the anchor (9) preferably has a non-circular profile cross-section, in particular a star-shaped or cross-shaped profile cross-section, in order to leave space for the coating agent.

10. Printhead according to claim 8 or 9,
**characterized in that**
a) the rinsing agent supply (13; 26) opens into the coil tube (5) in axial direction between the armature (9) and the coil core (7)in order to supply the rinsing agent, or
b) the rinsing agent supply (13; 26) opens into the coil tube (5) in axial direction in the region of the coil core (7), in particular at the end of the coil tube (5) remote from the armature (9).

11. Printhead according to any of claims 5 to 9,
**characterized in that**
a) each control valve (23.1-23.4) has a displaceable armature (9) which is displaced as a function of the current applied to the coil (6) and closes or releases the nozzle (2) as a function of its position, and the armature (9) is arranged in a guide cage (14) which is permeable to rinsing agent, in particular in a slotted cylinder, or
b) the displaceable armature (9) has a central guide hole (15), and a stationary guide pin (16) projects into the guide hole (15) of the movable armature (9), and the guide hole (15) can be rinsed in the displaceable anchor core (9).

12. Coating device for coating components, in particular for painting motor vehicle body components with a paint, **characterized by** a printhead according to one of the preceding claims for applying the coating agent to the component.

13. Coating device according to claim 12, **characterized by** a colour changer which is arranged upstream of the printhead and is connected on the output side to the printhead in order to feed the printhead selectively with coating agents of different colours, in particular in a construction as
a) linear colour changer,
b) rotary colour changers,
c) integrated colour changer inside the printhead, or
d) A/B colour changer.

14. Operating method for a printhead according to any of Claims 1 to 11, **characterized by** the following step:
a) Supplying the coating agent to be applied through the coating agent supply (4; 24),
b) rinsing the printhead with a rinsing agent,
c) recirculating the coating agent and/or the rinsing agent through the separate return connection..

15. Operating method according to claim 14, **characterized by** the following steps:
a) supplying a solvent-based paint and applying the solvent-based paint,
b) rinse the printhead with a solvent-based rinsing agent,
c) optional supply of a release agent when changing from the solvent-based paint to a water-based paint,
d) supply of a water-based paint and application of the water-based paint; and
e) rinse the printhead with a water-based rinsing agent.

## Revendications

1. Tête d'impression pour l'application d'un moyen de revêtement sur un composant, en particulier pour l'application d'une peinture sur un composant de carrosserie de véhicule automobile, avec :
a) plusieurs buses (2) afin d'émettre le moyen de revêtement,
b) plusieurs soupapes de commande (23.1-23.4) qui sont associées aux buses individuelles (2) et commandent l'émission de moyen de revêtement par les buses individuelles (2),
c) une amenée de moyen de revêtement (4 ; 24) pour l'amenée du moyen de revêtement à appliquer et/ou pour l'amenée d'un moyen de rinçage, dans laquelle la tête d'impression permet dans le fonctionnement de revêtement un changement de couleur et peut être rincée lors d'un changement de couleur avec le moyen de rinçage afin d'éliminer par rinçage des restes de moyen de revêtement de la tête d'impression,
**caractérisée par**
d) un retour (22) avec un raccordement de retour séparé pour le retour du moyen de revêtement et/ou du moyen de rinçage.

2. Tête d'impression selon la revendication 1, **caractérisée par** une amenée de moyen de rinçage (13 ; 26) séparée pour l'amenée du moyen de rinçage.

3. Tête d'impression selon la revendication 1 ou 2, **caractérisée par** une soupape de retour (21) pour la commande du courant de retour dans le retour, en particulier
a) comme soupape de retour actionnée par le propre fluide ou
b) comme soupape proportionnelle.

4. Tête d'impression selon la revendication 2 ou 3, lorsqu'elle dépend de la revendication 2, **caractérisée en ce**
a) **que** l'amenée de moyen de rinçage (26) présente des conduites de dérivation (27) menant aux soupapes de commande (23.1-23.4) individuelles de sorte que toutes les soupapes de commande (23.1-23.4) soient rincées avec le moyen de rinçage,
b) **que** les conduites de dérivation de l'amenée de moyen de rinçage (13 ; 26) sont conçues de préférence de sorte que le moyen de rinçage amené soit réparti uniformément sur les conduites de dérivation menant aux soupapes de commande de sorte que les soupapes de commande soient rincées sensiblement avec la même quantité de moyen de rinçage.

5. Tête d'impression selon l'une des revendications 2 à 4 lorsqu'elles dépendent de la revendication 2, **caractérisée en ce**
a) **que** chaque soupape de commande (23.1-23.4) présente une bobine électrique (6),
b) **que** chaque soupape de commande (23.1-23.4) présente un tube de bobine (5) sur lequel la bobine (6) est enroulée à l'extérieur,
c) **que** l'amenée de moyen de rinçage (13 ; 26) débouche dans le tube de bobine (5) et conduit le moyen de rinçage à l'intérieur du tube de bobine (5), et
d) **que** le tube de bobine (5) présente de préférence une section transversale intérieure circulaire, contient en son intérieur de préférence un noyau de bobine (7).

6. Tête d'impression selon la revendication 5, **caractérisée en ce**
a) **que** le noyau de bobine (7) présente une section transversale de profil qui ne remplit pas complètement la section transversale intérieure du tube de bobine (5) afin de laisser de la place entre le tube de bobine (5) et le noyau de bobine (7) pour le moyen de rinçage, et/ou
b) **que** la section transversale de profil du noyau de bobine (7) est en forme d'étoile, et/ou
c) **que** la section transversale de profil du noyau de bobine (7) présente dans sa surface enveloppe au moins une rainure de rinçage qui s'étend de préférence
c1) axialement,
c2) dans le sens périphérique ou
c3) en spirale, et/ou
d) **que** la section transversale de profil du noyau de bobine (7) présente un canal de rinçage s'étendant axialement, et/ou
e) **que** la section transversale de profil du noyau de bobine (7) est en forme de grille.

7. Tête d'impression selon la revendication 5 ou 6, **caractérisée en ce que** le noyau de bobine (7) est rendu étanche par rapport au tube de bobine (5) au moyen d'une garniture (8), en particulier avec une résistance à la pression supérieure à 2 bars, 4 bars, ou 6 bars.

8. Tête d'impression selon la revendication 5, **caractérisée en ce**
a) **que** la tête d'impression présente plusieurs tubes de bobine (5), et
b) **que** des conduites de dérivation dans tous les tubes de bobine (5) sortent de l'amenée de moyen de rinçage (13 ; 26), et/ou
c) **que** les tubes de bobine (5) peuvent être rincés ensemble, et/ou
d) **que** les tubes de bobine (5) peuvent être rincés individuellement séparément.

9. Tête d'impression selon l'une des revendications 5 à 8, **caractérisée en ce**
a) **que** chaque soupape de commande (23.1-23.4) présente un induit mobile (9) qui est déplacé en fonction de l'alimentation en courant de la bobine et ferme ou libère la buse en fonction de sa position,
b) **que** l'induit (9) s'étend de préférence sur une partie de sa longueur coaxialement dans le tube de bobine (5),
c) **que** l'induit (9) présente une section transversale de profil axialement perméable afin de pouvoir faire passer du moyen de rinçage entre l'induit (9) et la paroi intérieure du tube de bobine (5),
d) **que** l'induit (9) présente de préférence une section transversale de profil non circulaire, en particulier une section transversale de profil en forme d'étoile ou en croix afin de laisser de la place pour le moyen de revêtement.

10. Tête d'impression selon la revendication 8 ou 9, **caractérisée en ce**
a) **que** l'amenée de moyen de rinçage (13 ; 26) débouche dans le sens axial entre l'induit (9) et le noyau de bobine (7) dans le tube de bobine (5) afin d'amener le moyen de rinçage, ou
b) **que** l'amenée de moyen de rinçage (13 ; 26) débouche dans le sens axial dans la zone du noyau de bobine (7) dans le tube de bobine (5), en particulier à l'extrémité éloignée de l'induit (9) du tube de bobine (5).

11. Tête d'impression selon l'une des revendications 5 à 9, **caractérisée en ce**
a) **que** chaque soupape de commande (23.1-23.4) présente un induit mobile (9) qui est déplacé en fonction de l'alimentation en courant de la bobine (6) et ferme ou libère la buse (2) en fonction de sa position, et que l'induit (9) est agencé dans une cage de guidage (14) perméable au moyen de rinçage, en particulier dans un cylindre fendu, ou
b) **que** l'induit mobile (9) présente un perçage de guidage médian (15), et qu'une tige de guidage (16) fixe pénètre dans le perçage de guidage (15) de l'induit mobile (9), et que le perçage de guidage (15) peut être rincé dans l'induit mobile (9).

12. Dispositif de revêtement pour le revêtement de composants, en particulier pour l'application d'une peinture sur des composants de carrosserie de véhicule automobile, **caractérisé par** une tête d'impression selon l'une des revendications précédentes pour l'application du moyen de revêtement sur le composant.

13. Dispositif de revêtement selon la revendication 12, **caractérisé par** un échangeur de couleur qui est agencé en amont avant la tête d'impression et est relié côté sortie à la tête d'impression afin d'alimenter la tête d'impression au choix avec des moyens de revêtement de couleur différente, en particulier dans une construction comme
a) échangeur de couleur linéaire,
b) échangeur de couleur rotatif,
c) échangeur de couleur intégré dans la tête d'impression, ou
d) échangeur de couleur A/B.

14. Procédé de fonctionnement pour une tête d'impression selon l'une des revendications 1 à 11, **caractérisé par** les étapes suivantes :
a) d'amenée du moyen de revêtement à appliquer par l'amenée de moyen de revêtement (4 ; 24),
b) de rinçage de la tête d'impression avec un moyen de rinçage,
c) de retour du moyen de revêtement et/ou du moyen de rinçage par le raccordement de retour séparé.

15. Procédé de fonctionnement selon la revendication 14, **caractérisé par** les étapes suivantes :
a) d'amenée d'une peinture à base de solvant et d'application de la peinture à base de solvant,
b) de rinçage de la tête d'impression avec un moyen de rinçage à base de solvant,
c) d'amenée en option d'un moyen de séparation lors du changement de la peinture à base de solvant à une peinture à l'eau,
d) d'amenée d'une peinture à l'eau et d'application de la peinture à l'eau, et
e) de rinçage de la tête d'impression avec un moyen de rinçage à base d'eau.
